# FASCICULE DE BREVET EUROPEEN

(11) **EP 1 074 064 B1**
(45) Date de publication et mention de la délivrance du brevet: **15.06.2005**
(21) Numéro de dépôt: 99913414.1
(22) Date de dépôt: 15.04.1999
(51) Int. Cl.: H01Q 19/06, H01Q 3/14, H01Q 5/00

(54) **APPAREIL DE POURSUITE DE SATELLITES A DEFILEMENT**
VORRICHTUNG ZUR VERFOLGUNG VON NICHT-GEOSTATIONÄREN SATELLITEN
APPARATUS FOR TRACKING MOVING SATELLITES

(30) Priorité: 23.04.1998 FR 9805112
(43) Date de publication de la demande: 07.02.2001
(73) Titulaire: THOMSON multimedia, 92100 Boulogne Billancourt (FR)
(72) Inventeur: LOUZIR, Ali, F-92100 Boulogne Billancourt (FR); FOURDEUX, Henri, F-92100 Boulogne Billancourt (FR); HIRTZLIN, Patrice, F-92100 Boulogne Billancourt (FR)
(74) Mandataire: Ruellan-Lemonnier, Brigitte
(86) Numéro de dépôt international: PCT/FR1999/000881
(87) Numéro de publication internationale: WO 1999/056347

(56) Documents cités:
- EP-A- 0 707 356
- FR-A- 2 762 936
- FR-A- 2 770 343
- US-A- 4 531 129
- US-A- 5 453 753
- US-A- 5 686 923

## Description

La présente invention concerne un appareil d'émission et/ou de réception de signaux dans un système de communication par satellites à défilement.

Jusqu'à présent, les télécommunications commerciales par satellite ont été réalisées en quasi-totalité par les satellites géostationnaires, particulièrement intéressants en raison de leurs positions relatives immuables dans le ciel. Or, le satellite géostationnaire présente des inconvénients majeurs tels que des atténuations importantes des signaux transmis liées à la distance séparant les antennes usagers du satellite géostationnaire ( de l'ordre de 36000 kilomètres, les pertes correspondantes s'élevant alors à environ 205 dB dans la bande Ku ) et des délais de transmission ( typiquement de l'ordre de 250 ms à 280 ms ) devenant ainsi nettement perceptibles et gênants notamment pour des applications en temps réel telles que la téléphonie, la vidéoconférence, etc... Par ailleurs, l'orbite géostationnaire, située dans le plan équatorial, pose un problème de visibilité pour les régions à latitudes élevées, les angles d'élévation devenant très faibles pour les régions proches des pôles.

Les alternatives à l'emploi du satellite géostationnaire sont :
- l'utilisation de satellites sur des orbites elliptiques inclinées, le satellite étant alors quasi stationnaire au-dessus de la région située à la latitude de son apogée pendant une durée pouvant atteindre plusieurs heures,
- la mise en oeuvre de constellations de satellites en orbites circulaires, notamment en orbite basse ("Low Earth Orbit" ou LEO en langue anglaise) ou en orbite moyenne ("Mid Earth Orbit" ou MEO en langue anglaise), les satellites de la constellation défilant à tour de rôle en visibilité du terminal usager pendant une durée allant d'une dizaine de minutes à environ une heure.

Dans les deux cas, le service ne peut être assuré en permanence par un seul satellite, la continuité du service imposant le défilement au-dessus de la zone de service de plusieurs satellites se succédant les uns aux autres.

L'invention a donc pour but de réaliser un appareil d'antennes de poursuite de satellites à défilement suivant des trajectoires prédéfinies, permettant de capter au moins deux satellites se succédant dans la zone de visibilité de l'appareil.

A cet effet, l'invention a pour objet un appareil d'émission et/ou réception de signaux dans un système de communication par satellites à défilement, comprenant des moyens de focalisation pluridirectionnels du type lentille symétrique possédant une surface de focalisation comprenant une pluralité de points focaux, caractérisé en ce qu'il comporte :
- une suite continue d'éléments rayonnants ou groupe d'éléments rayonnants émetteurs et/ou récepteurs indépendants, lesdits éléments rayonnants étant agencés au voisinage de points focaux de ladite surface de focalisation,
- des moyens de commutation électroniques couplés aux éléments rayonnants, pour commuter en fonctionnement au moins un premier élément associé à un premier point focal et un second élément associé à un second point focal à des circuits de traitement des signaux émis et/ou reçus, lesdits points focaux correspondant aux positions respectives d'un premier et d'un second satellites à un instant donné,
- des moyens de contrôle des moyens de commutation pour la détermination desdits au moins premier et second éléments correspondant aux positions respectives des premier et second satellites audit instant donné.

Le terme "actif" sera attribué à tout élément échangeant avec un satellite dit également "actif" une majeure partie des données utiles, alors que le terme "passif" désignera tout autre élément échangeant avec un autre satellite dit "passif" des données de signalisation et peu de données utiles.

De cette sorte, l'appareil selon l'invention permet d'émettre et/ou recevoir au moins deux faisceaux focalisés en des lieux différents et de ne pas souffrir d'un délai de commutation lors de la commutation d'un premier satellite vers un autre.

Selon un mode de réalisation, les moyens de commutation comprennent des unités de commutation comprenant des premiers commutateurs à une entrée reliée au circuit de traitement des signaux d'émission et à N×M sorties reliées aux N×M éléments rayonnants et/ou des seconds commutateurs à N×M entrées reliées aux N×M éléments rayonnants et à une sortie reliée au circuit de traitement des signaux de réception pour les signaux de réception, la suite d'éléments rayonnants se présentant comme une matrice d'éléments à N lignes et à M colonnes.

Selon un mode de réalisation, l'entier N est prédéterminé de manière à ce que l'appareil présente, lors de la poursuite de satellites, un diagramme de rayonnement pouvant s'incliner de 10° à 90° en élévation.

L'entier N est prédéterminé de manière à permettre une visibilité en azimut autour d'une valeur d'azimut préajustée. L'élévation sera entendue dans la présente demande comme l'angle existant entre le plan horizontal et le rayon R passant par le centre de l'appareil et le satellite dans le plan instantané de la trajectoire. On définit également l'azimut comme l'angle entre ledit rayon R et la verticale dans le plan transversal au plan instantané de la trajectoire.

Dans le cas particulier où les trajectoires des satellites défilants sont stationnaires ou demeurent proches les unes des autres, l'entier M est choisi de manière à assurer la poursuite de ceux-ci par un ajustement en azimut du faisceau autour d'une valeur d'azimut préajustée.

On aura avantage à incrémenter M respectivement N d'une unité pour une variation de gain de ± 0.5 dB en azimut respectivement en élévation autour d'une direction de rayonnement donnée correspondant au niveau maximum.

Selon un mode de réalisation, la suite d'éléments rayonnants, les moyens de commutation et les circuits de traitement des signaux d'émission et/ou de réception sont agencés sur une même couche d'un substrat.

La suite d'éléments rayonnants est gravée sur une première couche d'un substrat, sous laquelle est disposée une deuxième couche comportant lesdits commutateurs et les circuits de traitement des signaux d'émission et/ou de réception.

La suite d'éléments rayonnants est gravée sur une première couche sous laquelle se trouvent agencées une deuxième et troisième couches comportant respectivement lesdits moyens de commutation et les circuits de traitement des signaux d'émission et/ou de réception.

Des premières lignes d'excitation pour exciter les éléments sont gravées sur la deuxième couche pour l'émission et/ou la réception d'un premier faisceau et des secondes lignes d'excitation sont gravées sur la troisième couche pour l'émission et/ou la réception d'un deuxième faisceau.

Avantageusement, des fentes sont gravées sur la surface inférieure de la première couche -formant un plan de masse, de manière à permettre l'échange d'énergie avec les couches inférieures.

Pour permettre une poursuite du premier satellite lors de dérives de sa trajectoire en azimut alors que le deuxième satellite est attendu sur sa trajectoire nominale, l'appareil comporte des premiers et seconds moyens de support indépendants et adjacents à la surface de focalisation sur lesquels sont agencés la suite continue d'éléments rayonnants. Ainsi, cette dernière solution est avantageuse surtout dans le cas où les satellites défilants peuvent avoir des variations en azimut importantes. Elle permet notamment de réduire la valeur de l'entier M à 1, ce qui correspond à une poursuite électronique en élévation, tout en assurant ta poursuite en azimut de manière mécanique.

Avantageusement, lesdits premiers et seconds moyens de support sont couplés à des moyens d'actionnement comportant des moyens de rotation des premiers et seconds moyens de support pour l'orientation de ces derniers de façon à permettre une poursuite en azimut de satellites.

Préférentiellement, ces moyens de rotation comprennent un axe de rotation passant par le centre de la lentille de Luneberg, autour duquel lesdits premiers et seconds moyens de support sont aptes à tourner.

Selon un mode de réalisation, l'appareil comporte des moyens de contrôle pour la commande des moteurs des éléments et des moyens d'actionnement.

Selon un mode de réalisation, l'élément focalisateur de l'appareil est une lentille de luneberg sphérique.

Préférentiellement, l'appareil est destiné à la poursuite de satellites à défilement.

On peut avoir avantage à ce que l'appareil comporte en outre des moyens d'émission et/ou réception se trouvant au voisinage d'un point de la surface de focalisation du appareil et aptes à communiquer en permanence avec au moins un satellite géostationnaire. Préférentiellement, ce troisième élément est fixe.

D'autres caractéristiques et avantages de la présente invention ressortiront de la description de l'exemple de réalisation qui va suivre, pris à titre d'exemple non limitatif, en référence aux figures annexées dans lesquelles :
- la figure 1.a représente un schéma d'une coupe verticale d'un mode de réalisation de l'appareil de poursuite selon l'invention,
- la figure 1.b représente une vue schématique de l'appareil selon l'invention représenté sur la figure 1.a, suivant la coupe A-A,
- la figure 2.a représente un schéma d'une variante de l'appareil de poursuite des figures 1.a et 1.b,
- la figure 2.b représente une vue de l'appareil selon l'invention représenté sur la figure 2.a suivant la coupe B-B,
- la figure 3.a est une vue détaillée de la zone D illustrée sur la figure 1.b, et représente une coupe verticale d'une première couche de pastilles en regard de l'espace de rayonnement, une deuxième couche de circuits d'alimentation desdites pastilles aptes à émettre un premier faisceau, et une troisième couche de circuits d'alimentation desdites pastilles 16 aptes à émettre un deuxième faisceau,
- la figure 3.b représente les différents circuits que comprend la deuxième couche de la figure 3.a,
- la figure 3.c représente les différents circuits que comprend la troisième couche de la figure 3.a,
- la figure 4.a est une vue détaillée d'une variante de la zone D de la figure 1.a, et représente la première couche d'éléments rayonnants orientés vers l'espace de rayonnement, une deuxième couche de traitement des signaux à émettre et une troisième couche de traitement des signaux reçus,
- la figure 4.b représente la deuxième couche de traitement des signaux à émettre de la figure 4.a,
- la figure 4.c représente la troisième couche de traitement des signaux recus de la figure 4.a.
- la figure 5 représente les fentes sur la face opposée à la face comportant les éléments rayonnants de la première couche.

Pour simplifier la description, les mêmes références seront utilisées dans ces dernières figures pour désigner les éléments remplissant des fonctions identiques.

Selon le mode de réalisation décrit sur les figures 1.a et 1.b., l'appareil de poursuite comporte une lentille de Luneberg 2 sphérique pleine d'un matériau diélectrique de caractéristiques connues en soi. Elle possède sur les deux extrémités d'un diamètre 4 deux boutons de réglage 3. Le plan transversal à la coupe de la figure 1.a passant par le diamètre 4 délimite ladite lentille 2 en deux demi-sphères 2₁ et 2₂, la demi-sphère 2₁ faisant face à l'espace de rayonnement où se trouve les satellites 1₁ et 1₂ alors que la demi-sphère 2₂ fait face sur sa surface de focalisation 5 à un ensemble d'éléments rayonnants 6. Cet ensemble 6 est supporté par une calotte 61 électriquement transparente ( faite de mousse polystyrène ) épousant la forme de la demi-sphère 2₂, jouant ainsi le rôle d'interface entre cette dernière et l'ensemble 6. L'ensemble 6 et la calotte 61 ont la forme d'un demi-arceau de section rectangulaire. Les éléments rayonnants 6 sont constitués de pastilles 7 ("patch" en langue anglaise) dont la disposition sera explicitée plus en avant. Le satellite 1₁ est en visbitité de la pastille active 6ₐ alors que le satellite 1₂ est en visibilité de la pastille 6ₚ en attente de poursuite active. Sur la coupe de la figure 1.b, il est à remarquer que la pastille 6ₐ permet de viser le satellite 1₁. Les boutons de réglage 3 permettent, quant à eux, l'ajustement de visée de l'appareil en azimut lors de l'installation, comme l'illustre la double flèche 60. L'appareil est relié à une unité intérieure à l'habitation sur lequel l'appareil repose, cette unité étant un décodeur de télévision non représenté.

La figure 2.a représente une double couche de sources primaires 8 et 9 sur respectivement des supports 10 et 11 indépendants. L'ajustement mécanique en azimut des deux supports 10 et 11 étant indépendant, la source primaire 8ₐ active peut continuer à viser le satellite 1₁ alors que la source 9ₚ est en attente de poursuivre le satellite 1₂ activement. Ceci n'exclut pas le fait que la source 9ₚ poursuive le satellite 1₂ mais la bande de fréquence qui lui est allouée pour l'échange d'informations avec le satellite 1₂ est alors réduite par rapport à la bande de fréquence qui est allouée à l'échange d'informations entre le satellite 1₁ et la source primaire active 8a. Ceci sera explicité plus clairement ci-après.

Aux sources actives 6ₐ, 8ₐ correspond un faisceau dit actif 12ₐ alors qu'aux sources passives 6ₚ, 9ₚ correspond un faisceau dit passif 12ₚ. La commande des supports 10, 11 s'effectue respectivement par des moteurs 100, 110 dont l'actionnement est lui-même commandé par des moyens de contrôle 36, 46 détaillés dans la suite.

La figure 3.a est une vue détaillée de la zone D illustrée sur la figure 1.a et représente une coupe verticale d'une première couche 13 de pastilles 16 en regard de l'espace de rayonnement, une deuxième couche 14 de circuits d'alimentation desdites pastilles 16 aptes à émettre/recevoir un premier faisceau, et une troisième couche 15 de circuits d'alimentation desdites pastilles 16 aptes à émettre/recevoir un deuxième faisceau. La figure 3.b représente le circuit d'alimentation des pastilles 16, disposé sur la deuxième couche de la figure 3.a et apte à exciter le premier faisceau alors que la figure 3.c illustre des caractéristiques identiques à la figure 3.b pour l'excitation du deuxième faisceau. Le terme "faisceau" est utilisé dans la présente demande pour désigner tout échange aussi bien en émission qu'en réception entre une pastille 16 et un satellite.

La surface supérieure de la première couche 13 présente les pastilles 16 disposées de façon à former un tableau de N lignes et M colonnes, ici N étant égal à 4 et M = 3 pour simplifier la description. On notera que ces valeurs ont été prises à titre d'exemple et que N peut être de l'ordre de 50 pour une couverture en élévation de 10° à 90°. La surface inférieure de la couche 13 présente quant à elle une surface métallisée 18 formant un plan de masse commun aux trois couches de circuits. Des fentes 19 détaillées sur la figure 5 sont gravées dans le plan de masse 18, permettant le rayonnement des ondes entre les pastilles 16 et les deuxième et troisième couches 14, 15. La surface inférieure de la deuxième couche 14 présente le circuit d'alimentation 17 de la pastille 16 ( active ou passive ) apte à émettre/capter le premier faisceau ( actif ou passif ) alors que la troisième couche 15 comprend le circuit d'alimentation 20 de la pastille 16 ( respectivement passive ou active ) apte à émettre/capter le deuxième faisceau ( respectivement passif ou actif ).

Sur la figure 3.b, des lignes d'alimentation excitent les pastilles 16 sur des côtés orthogonaux. Des premières lignes 17, véhiculent les signaux reçus par les pastilles 16 et attaquent des ports 21, d'un commutateur 21 dont une sortie 21₂ attaque un circuit 22 de conversion de fréquence pour transmettre les signaux ainsi transposés en Bande Intermédiaire Satellite ( ou BIS ) vers une unité intérieure d'une habitation non représentée. Il est à noter que cette bande BIS est normalisée dans le cadre d'un appareil de communication par satellite de télévision directe. Dans le présent cadre, on n'est pas obligé de prendre cette même bande pour la transposition en fréquence intermédiaire.

Des deuxièmes lignes 17₂ proviennent d'un deuxième commutateur 23 et véhiculent les signaux à émettre vers le satellite. Le deuxième commutateur 23 sélectionne la pastille 16 pour la visée du satellite. L'entrée du commutateur 23 est reliée à un circuit 24 de conversion de fréquence dont l'entrée est reliée à l'unité intérieure de l'habitation.

Chaque circuit 22, 24 de conversion de fréquence ainsi que ceux mentionnés dans la suite comprennent de façon connue en soi un mélangeur 25 et un oscillateur local 26 pour la transposition de fréquence. Dans une voie descendante, lés circuits de conversion de fréquence comprennent en outre un amplificateur à faible bruit 27 alors que dans une voie montante, les circuits de conversion de fréquence comprennent un amplificateur de puissance 28.

Sur la figure 3.c, des lignes d'alimentation excitent les pastilles 16 sur des côtés orthogonaux. Des troisièmes lignes 29, véhiculent les signaux reçus par les pastilles 16 et attaquent des ports 30, d'un troisième commutateur 30 dont une sortie 30₂ attaque un circuit 31 de conversion de fréquence pour transmettre les signaux ainsi transposés en Bande Intermédiaire Satellite vers l'unité intérieure. Des quatrièmes lignes 29₂ proviennent d'un quatrième commutateur 32 et véhiculent les signaux à émettre vers le satellite. Le quatrième commutateur 32 sélectionne la pastille 16 pour la visée du satellite. L'entrée du commutateur 32 est reliée à un circuit 33 de conversion de fréquence dont l'entrée est reliée à l'unité intérieure.

Il est à souligner en outre que les commutateurs 21, 23 sont commandés par des premiers moyens de contrôler 34 permettant de sélectionner la pastille 16 apte à viser le premier satellite alors que les commutateurs 30, 32 sont commandés par des seconds moyens de contrôle 35 permettant de sélectionner la pastille 16 apte à viser le second satellite. Par exemple, dans le présent mode de réalisation, les premiers et seconds moyens de commande sont compris dans le microcontrôleur 36 comportant stockées dans une mémoire 37 des informations telles que l'historique de la trajectoire des satellites,... et également une valeur de gain jouant le rôle de seuil pour la détection d'un satellite en dessous duquel le microcontrôleur 36 doit commuter soit à la pastille 16 adjacente pour poursuivre le satellite soit à la pastille 16 visant avec le deuxième faisceau le deuxième satellite. Les commutateurs 21, 23, 30 et 32 sont par exemple des puces électroniques à k pattes de commande reliées au microcontrôleur 36 et à N×M pattes reliées aux différentes pastilles 16 et une pattte d'entrée ou de sortie.

La figure 4.a est une vue détaillée d'une variante de la zone D de la figure 1.a, et représente la première couche 13 de pastilles 16 orientées vers l'espace de rayonnement, une deuxième couche 37 de traitement des signaux à émettre et une troisième couche 38 de traitement des signaux reçus. La figure 4.b représente la deuxième couche 37 de traitement des signaux à émettre de la figure 4.a, alors que la figure 4.c représente la troisième couche 38 de traitement des signaux reçus de la figure 4.a.

La surface inférieure de la deuxième couche 37 présente un circuit d'alimentation 38 de la pastille 16 apte à émettre les premier et deuxième faisceaux alors que la troisième couche 38 comprend le circuit d'alimentation 39 de la pastille 16 apte à recevoir les premier et deuxième faisceaux.

Il faut remarquer ici qu'on réalise sur les figures 3.a à 3.c la voie de réception et d'émission selon deux polarisations orthogonales. Ceci n'est évidemment pas obligatoire mais permet une meilleure isolation entre les voies d'émission et de réception. L'émission/réception du premier faisceau est réalisée suivant deux polarisations orthogonales sur la couche 14 et l'émission/réception du second faisceau est réalisée suivant deux polarisations orthogonales sur la couche 15.

Par contre, on excite la pastille 16 par deux côtés opposés pour transmettre de façon séparée le premier faisceau et le second faisceau sur la couche 37, et pour capter de façon séparée le premier faisceau et le second faisceau sur la couche 38.

De surcroît, on peut remplacer la structure comportant une seule pastille 16 sur la première couche de substrat 13 par une structure comportant deux pastilles séparées d'une couche de substrat, en regard l'une de l'autre et résonant à des fréquences sensiblement décalées de façon à élargir la bande passante de fréquence.

Sur la figure 4.b, des lignes d'alimentation 38 excitent les pastilles 16 sur des côtés opposés . Des premières lignes 38, véhiculent les signaux à émettre sur un premier faisceau selon une polarisation et des secondes lignes 38₂ véhiculent des signaux à émettre sur un second faisceau selon la même polarisation. Ces lignes 38₁, 38₂ sont reliées respectivement à des premier et second commutateurs 40, 41. Une entrée de chacun des commutateurs 40, 41 est reliée à un circuit convertisseur de fréquence du type de celui explicité précédemment.

De la même manière, sur la figure 4.c est représenté des lignes d'alimentation 39 excitant les pastilles 16 sur des côtés opposés. Des premières lignes 39₁ véhiculent les signaux recus sur un premier faisceau selon une polarisation et des secondes lignes 39₂ véhiculent des signaux recus sur un second faisceau selon la même polarisation. Ces lignes 39₁, 39₂ sont reliées respectivement à des premier et second commutateurs 42, 43. Une sortie de chacun des commutateurs 42, 43 est reliée à un circuit convertisseur de fréquence du type de celui explicité précédemment.

Le commutateur 40 est commandé par des troisièmes moyens de contrôle 44 compris dans un microcontrôleur 46 permettant de sélectionner la pastille 16 apte à obtenir le faisceau optimal pour l'émission vers le premier satellite alors que le commutateur 41 est commandé par des quatrièmes moyens de contrôle 45 apte à obtenir le faisceau optimal pour l'émission vers le second satellite. De même, le commutateur 42 est commandé par les troisièmes moyens de contrôle 44 permettant de sélectionner la pastille 16 apte à obtenir le faisceau optimal pour la réception des signaux du premier satellite alors que le commutateur 43 est commandé par les quatrièmes moyens de contrôle 45 apte à obtenir le faisceau optimal pour la réception des signaux du second satellite.

La figure 5 représente les fentes 19 sur la face opposée à la face comportant les pastilles 16 de la première couche 13. Des lignes Pol11 et Pol 21 excitant la pastille 16 par des côtés orthogonaux correspondent aux lignes d'excitation alimentant les fentes 19₃ dans le cas du mode de réalisation des figures 3.a à 3.c. Dans ce cas, une même pastille 16 véhicule les données émises et reçues par un faisceau. L'excitation par les deux côtés orthogonaux permet la séparation de la voie de réception et de la voie d'émission sur deux polarisations orthogonales. La notation Polij correspond à la ligne du faisceau j véhiculée selon une polarisation i.

Les lignes Pol11 et Pol12 correspondent à la variante des figures 4.a à 4.c. Des lignes pol11 et pol 12 excitent la pastille 16 par des côtés opposés et véhiculent les données de la voie de réception du premier faisceau sur une ligne et du second faisceau sur une seconde ligne ( ou les données de la voie d'émission du premier faisceau sur une ligne et du second faisceau sur une seconde ligne).

L'appareil selon l'invention fonctionne de la manière suivante : Dans le champ de visibilité de l'appareil se trouve d'abord le premier satellite. Le faisceau actif associé à la pastille active suit ce dernier sur sa trajectoire. Avant que le premier satellite ne disparaisse du champ de visibilité de l'appareil, un deuxième satellite apparaît. L'appareil continue de communiquer en émission/réception des données utiles du premier satellite tout en poursuivant le second satellite et en communiquant uniquement les données de signalisation de celui-ci aux moyens de contrôle. La lentille de Luneberg a par exemple un diamètre de 35 cm, et l'appareil fonctionne à des fréquences de l'ordre de 12 GHz. Le passage d'une pastille à une autre se fait lorsque les variations de gain d'émission/réception dépassent ± 0.5 dB, ou 1 dB par rapport au rayonnement équivalent au niveau maximal. L'entier N sera déterminé en fonction de la couverture en azimut nécessaire, en tenant compte de la règle, à titre d'exemple, d'une incrémentation de N d'une unité pour un supplément de couverture en azimut de 3°, pour l'exemple ci-dessus. Les choix de M et N dépendent évidemment entre autres de la largeur des faisceaux, des fluctuations de gain que le appareil peut tolérer et des dimensions des pastilles 16 qui limitent les écarts minimum entre celles-ci.

Les moyens de contrôle mesurent le niveau du signal reçu/émis vers le satellite (actif ou passif). Dès lors que celui-ci est en dessous d'un seuil prédéterminé, ceux-ci actionnent les commutateurs adéquats en vue de commuter vers une autre pastille et de déterminer la pastille qui permet la meilleure poursuite du satellite.

Bien entendu, l'invention n'est pas limitée aux modes de réalisation tels que décrits. Ainsi, la lentille de Luneberg peut être cylindrique.

Enfin, la gestion de la commutation du satellite 1₁ au satellite 1₂ peut être faite de toute autre manière que celle imaginée pour expliquer le fonctionnement de la présente invention. Elle peut comporter toutes méthodes connues d'accès multiples auxdits au moins deux satellites 1₁, 1₂.

## Revendications

1. Appareil d'émission et/ou réception de signaux dans un système de communication par satellites à défilement, comprenant des moyens de focalisation pluridirectionnels (2) du type lentille symétrique possédant une surface de focalisation (5) comprenant une pluralité de points focaux, **caractérisé en ce qu'**il comporte :
- une suite continue d'éléments rayonnants ou groupe d'éléments rayonnants (6) émetteurs et/ou récepteurs indépendants, lesdits éléments rayonnants (6) étant agencés au voisinage de points focaux de ladite surface de focalisation (5),
- des moyens de commutation électroniques (21, 23, 30, 32, 40, 41, 42, 43) couplés aux éléments rayonnants (6), pour commuter en fonctionnement au moins un premier élément (6ₐ) associé à un premier point focal et un second élément (6ₚ) associé à un second point focal à des circuits de traitement des signaux émis et/ou reçus (22, 24, 31, 33), lesdits points focaux correspondant aux positions respectives d'un premier (1₁) et d'un second (1₂) satellite à un instant donné,
- des moyens de contrôle (36, 46) des moyens de commutation (21, 23, 30, 32, 40, 41, 42, 43) pour la détermination desdits au moins premier (6ₐ) et second (6ₚ) éléments correspondant aux positions respectives des premier (1₁) et second (1₂) satellites audit instant donné.

2. Appareil selon la revendication 1, **caractérisé en ce que** les moyens de contrôle (36, 46) comprennent des premiers et seconds (34, 35), ou troisièmes et quatrièmes (44, 45) moyens de contrôle pour la détermination de l'élément rayonnant (6ₐ) avec lequel les échanges de données utiles doivent être effectués.

3. Appareil selon l'une des revendications 1 à 2, **caractérisé en ce que** la lentille est une lentille de luneberg sphérique (2).

4. Appareil selon l'une des revendications 1 à 3, **caractérisé en ce que** l'appareil comporte des premiers (10) et seconds (11) moyens de support indépendants et adjacents à la surface de focalisation (5) sur lesquels sont agencés la suite d'éléments rayonnants (6).

5. Appareil selon la revendication 4, **caractérisé en ce que** lesdits premiers (10) et seconds (11) moyens de support sont couplés à des moyens d'actionnement (3) comportant des moyens de rotation (100, 110) des premiers (10) et seconds (11) moyens de support pour l'orientation de ces derniers de façon à permettre une poursuite en azimut de satellites (1₁, 1₂).

6. Appareil selon la revendication 5, **caractérisé en ce que** ces moyens de rotation (100, 110) ont un axe de rotation (4) passant par le centre de la lentille de Luneberg (2), autour duquel lesdits premiers et seconds moyens de support (10, 11) sont aptes à tourner.

7. Appareil selon l'une des revendications 1 à 6, **caractérisé en ce que** les moyens de commutation comprennent des unités de commutation comprenant des premiers commutateurs (23, 32, 40, 41) à une entrée reliée au circuit de traitement des signaux d'émission et à N×M sorties reliées aux N×M éléments rayonnants et/ou des seconds commutateurs (21, 30, 42, 43) à N×M entrées reliées aux N×M éléments rayonnants et à une sortie reliée au circuit de traitement des signaux de réception pour les signaux de réception, la suite d'éléments rayonnants se présentant comme une matrice d'éléments à N lignes et à M colonnes.

8. Appareil selon la revendication 7, **caractérisé en ce que** l'entier N est prédéterminé de manière à ce que l'appareil présente, lors de la poursuite de satellites, un diagramme de rayonnement pouvant s'incliner de 10° à 90° en élévation.

9. Appareil selon l'une des revendications 1 à 8, **caractérisé en ce que** la suite d'éléments rayonnants (6), les moyens de commutation (21, 23, 30, 32, 40, 41, 42, 43) et les circuits de traitement (25, 26, 28) des signaux d'émission et/ou de réception sont agencés sur une même couche (13) d'un substrat.

10. Appareil selon l'une des revendications 1 à 8, **caractérisé en ce que** la suite d'éléments rayonnants (6) est gravée sur une première couche (13) d'un substrat, sous laquelle est disposée une deuxième couche comportant lesdits commutateurs et les circuits de traitement des signaux d'émission et/ou de réception.

11. Appareil selon l'une des revendications 1 à 8, **caractérisé en ce que** la suite d'éléments rayonnants (6) est gravée sur une première couche (13) sous laquelle se trouvent agencées une deuxième (14, 37) et troisième (15, 38) couches comportant respectivement lesdits moyens de commutation (21, 23, 30, 32, 40, 41, 42, 43) et les circuits (25, 26, 28) de traitement des signaux d'émission et/ou de réception.

12. Appareil selon la revendication 10 ou 11, **caractérisé en ce que** des premières lignes d'excitation pour exciter les éléments (6) sont gravées sur la deuxième couche (14) pour l'émission et/ou la réception d'un premier faisceau et des secondes lignes d'excitation sont gravées sur la troisième couche (15) pour l'émission et/ou la réception d'un deuxième faisceau.

13. Appareil selon l'une des revendications 1 à 12, **caractérisé en ce que** l'appareil comporte en outre des moyens d'émission et/ou réception (49) se trouvant au voisinage d'un point de la surface de focalisation (5) de l'appareil pour la communication avec au moins un satellite géostationnaire (1₃).

## Patentansprüche

1. Vorrichtung zum Senden und/oder zum Empfang von Signalen in einem System zur Kommunikation über nicht-geostationäre Satelliten mit Mitteln mit mehreren Brennpunkten (2) vom Typ mit einer symmetrischen Linse mit einer Fokussierfläche (5) mit mehreren Brennpunkten, **gekennzeichnet durch**:
- eine kontinuierliche Folge von strahlenden Elementen oder eine Gruppe von strahlenden Elementen (6) und/oder unabhängigen Empfängern, wobei die strahlenden Elemente (6) in der Nähe von Brennpunkten der Fokussierfläche (5) angeordnet sind,
- elektronische Schaltmittel (21, 23, 30, 32, 40, 41, 42, 43,), die mit den strahlenden Elementen (6) gekoppelt sind, für eine betriebsmäßige Umschaltuing wenigstens eines Elements (6ₐ) für einen ersten Brennpunkt und einem zweiten Element (6ₚ) für einen zweiten Brennpunkt bei Schaltungen zur Verarbeitung der jeweiligen Lage eines ersten Brennpunktes (1₁) und einem zweiten Element (6ₚ) für einen zweiten Brennpunkt auf Schaltungen zur Verarbeitung der Signale, die gesendet und/oder verarbeitet werden (22, 24, 31, 33), wobei die Brennpunkte den jeweiligen Lagen des ersten (1₁) und eines zweiten (1₂) Satelliten in einem bestimmten Zeitpunkt entsprechen,
- Mittel zur Steuerung (36, 46) der Umschaltmittel (21, 23, 30, 32, 40, 41, 42, 43) zur Ermittelung wenigstens des ersten (6ₐ) und/oder des zweiten (6ₚ) Elements entsprechend den jeweiligen Lagen des ersten (1₁) und des zweiten (1₂) Satelliten in dem bestimmten Zeitpunkt.

2. Vorrichtung nach Anspruch 1, **dadurch gekennzeichnet, dass** die Steuermittel (36, 46) erste und zweite (34, 35) oder dritte und vierte (44, 45) Steuermittel enthalten für die Ermittlung des strahlenden Elements (6ₐ), mit denen der Austausch von Nutzdaten erfolgen soll.

3. Vorrichtung nach einem der Ansprüche 1 und 2, **dadurch gekennzeichnet, dass** die Linse eine sphärische Lüneburg-Linse (2) ist.

4. Vorrichtung nach einem der Ansprüche 1 bis 3, **dadurch gekennzeichnet, dass** die Vorrichtung erste (10) und zweite (11) unabhängige Mittel zur Übertragung neben der Fokussierebene (5) enthält, auf der die Reihe der strahlenden Elemente (6) angeordnet ist.

5. Vorrichtung nach Anspruch 4, **dadurch gekennzeichnet, dass** die ersten (10) und die zweiten (11) Übertragungsmittel mit Betätigungsmitteln (3) verbunden sind, die Mittel enthalten für die Drehung (100, 110) der ersten (10) und zweiten (11) Mittel zur Bildung der Orientierung der letzteren derart, dass eine Azimut-Verfolgung der Satelliten (1₁, 1₂) möglich ist.

6. Vorrichtung nach Anspruch 5, **dadurch gekennzeichnet, dass** die Drehmittel (100, 110) eine Drehachse (4) aufweisen, die durch die Mitte der Lüneburg-Linse (2) läuft, um die die ersten und zweiten Übertragungsmittel (10, 11) sich drehen können.

7. Vorrichtung nach einem der Ansprüche 1 bis 6, **dadurch gekennzeichnet, dass** die Schaltmittel Schalteinheiten mit ersten Schaltern (23, 32, 40, 41) enthalten, die mit einem Eingang mit der Schaltung zur Verarbeitung der Sendesignale verbunden sind, und mit NXM Ausgängen mit den NXM strahlenden Elementen und/oder zweiten Schaltern (21, 30, 42, 43) verbunden sind mit NXM Eingängen, die mit den NXM strahlenden Elementen und mit einem Ausgang mit der Schaltung zur Verarbeitung der Empfangsmittel der Empfangssignale verbunden sind, und die Reihe der strahlenden Elemente die Form einer Matrix mit N Reihen und M Spalten aufweist.

8. Vorrichtung nach Anspruch 7, **dadurch gekennzeichnet, dass** die ganze Zahl N derart ermittelt wird, dass die Vorrichtung bei der Verfolgung der Satelliten ein Strahlungsmuster aufweist, das von 10° bis 90° in der Elevation geneigt werden kann.

9. Vorrichtung nach einem der Ansprüche 1 bis 8, **dadurch gekennzeichnet, dass** die Reihe von strahlenden Elementen (6), die Schaltmittel (21, 23, 30, 32, 40, 41, 42, 43) und die Schaltungen (25, 26, 28) zur Verarbeitung der Übertragung und/oder des Empfangs auf derselben Schicht (13) eines Substrats angeordnet sind.

10. Vorrichtung nach einem der Ansprüche 1 bis 8, **dadurch gekennzeichnet, dass** die Reihe von strahlenden Elementen (6) auf einer ersten Schicht (13) eines Substrats geätzt ist, unter der eine zweite Schicht mit den Schaltern und den Schaltungen zur Verarbeitungen der Sende- und/oder Empfangssignale liegt.

11. Vorrichtung nach einem der Ansprüche 1 bis 8, **dadurch gekennzeichnet, dass** die Folge von strahlenden Elementen (6) auf einer ersten Schicht (13) geätzt ist, unter der eine zweite (14, 37) und eine dritte (15, 38) Schicht liegen, die die Schaltelemente (21, 23, 30, 32, 40, 41, 42, 43) und die Schaltungen (25, 26, 28) zur Verarbeitungen der Sende- und/oder Empfangssignale enthält.

12. Vorrichtung nach Anspruch 10 oder 11, **dadurch gekennzeichnet, dass** die ersten Erregerleitungen für die Erregung der Elemente (6) auf der zweiten Schicht (14) geätzt sind für die Übertragung und/oder den Empfang eines ersten Strahls, und zweite Erregerleitungen auf der dritten Schicht (15) für das Senden und/oder den Empfang eines zweiten Strahls geätzt sind.

13. Vorrichtung nach einem der Ansprüche 1 bis 12, **dadurch gekennzeichnet, dass** die Vorrichtung außerdem Sende- und/oder Empfangsmittel (49) enthält, die in der Nähe eines Punktes auf der Fokussierebene (5) der Vorrichtung zur Kommunikation mit wenigstens einem geostationären Satelliten (1₃) liegt.

## Claims

1. Apparatus for transmitting and/or receiving signals in a communication system employing nonsynchronous satellites, comprising pluridirectional focusing means (2) of the symmetrical lens type possessing a focusing surface (5) comprising a plurality of focal points, **characterized in that** it includes:
- a continuous string of independent transmitter and/or receiver radiating elements or group of radiating elements (6), the said radiating elements (6) being arranged in the vicinity of focal points of the said focusing surface (5),
- electronic switching means (21, 23, 30, 32, 40, 41, 42, 43) coupled to the radiating elements (6), for operationally switching at least one first element (6ₐ) associated with a first focal point and a second element (6ₚ) associated with a second focal point to circuits for processing the signals transmitted and/or received (22, 24, 31, 33), the said focal points corresponding to the respective positions of a first (1₁) and a second (1₂) satellite at a given instant,
- means of monitoring (36, 46) the switching means (21, 23, 30, 32, 40, 41, 42, 43) for determining the said at least first (6ₐ) and second (6ₚ) elements corresponding to the respective positions of the first (1₁) and second (1₂) satellites at the said given instant.

2. Apparatus according to Claim 1, **characterized in that** the monitoring means (36, 46) comprise first and second (34, 35), or third and fourth (44, 45) monitoring means for the determination of the radiating element (6ₐ) with which the exchanges of useful data are to be performed.

3. Apparatus according to either of Claims 1 and 2, **characterized in that** the lens is a spherical Luneberg lens (2).

4. Apparatus according to one of Claims 1 to 3, **characterized in that** the apparatus includes first (10) and second (11) independent means of support adjacent to the focusing surface (5) and on which are arranged the string of radiating elements (6).

5. Apparatus according to Claim 4, **characterized in that** the said first (10) and second (11) support means are coupled to actuation means (3) including means of rotation (100, 110) of the first (10) and second (11) means of support for orienting the latter in such a way as to allow azimuthal tracking of satellites (1₁, 1₂).

6. Apparatus according to Claim 5, **characterized in that** these means of rotation (100, 110) have an axis of rotation (4) passing through the centre of the Luneberg lens (2) about which the said first and second support means (10, 11) are able to revolve.

7. Apparatus according to one of Claims 1 to 6, **characterized in that** the switching means comprise switching units comprising first switches (23, 32, 40, 41) with one input linked to the circuit for processing the transmission signals and with NXM outputs linked to the NXM radiating elements and/or second switches (21, 30, 42, 43) with NXM inputs linked to the NXM radiating elements and with an output linked to the circuit for processing the reception signals in respect of the reception signals, the string of radiating elements exhibiting the form of a matrix of elements with N rows and M columns.

8. Apparatus according to Claim 7, **characterized in that** the integer N is predetermined in such a way that the apparatus exhibits, when tracking satellites, a radiation pattern which can be inclined from 10° to 90° in elevation.

9. Apparatus according to one of Claims 1 to 8, **characterized in that** the string of radiating elements (6), the switching means (21, 23, 30, 32, 40, 41, 42, 43) and the circuits (25, 26, 28) for processing the transmission and/or reception signals are arranged on one and the same layer (13) of a substrate.

10. Apparatus according to one of Claims 1 to 8, **characterized in that** the string of radiating elements (6) is etched on a first layer (13) of a substrate, under which layer is disposed a second layer including the said switches and the circuits for processing the transmission and/or reception signals.

11. Apparatus according to one of Claims 1 to 8, **characterized in that** the string of radiating elements (6) is etched on a first layer (13) under which are arranged a second (14, 37) and third (15, 38) layer respectively including the said switching means (21, 23, 30, 32, 40, 41, 42, 43) and the circuits (25, 26, 28) for processing the transmission and/or reception signals.

12. Apparatus according to Claim 10 or 11, **characterized in that** first excitation lines for exciting the elements (6) are etched on the second layer (14) for the transmission and/or the reception of a first beam and second excitation lines are etched on the third layer (15) for the transmission and/or the reception of a second beam.

13. Apparatus according to one of Claims 1 to 12, **characterized in that** the apparatus furthermore includes transmission and/or reception means (49) located in the vicinity of a point on the focusing surface (5) of the apparatus for communication with at least one geostationary satellite (1₃).
